# EUROPÄISCHE PATENTANMELDUNG

(11) **EP 4 782 634 A1**
(43) Veröffentlichungstag der Anmeldung: **29.07.2026**
(21) Anmeldenummer: 26150442.7
(22) Anmeldetag: 07.01.2026
(51) Int. Cl.: E05B 65/08, E06B 3/46, E06B 1/70, E05D 15/56, E06B 5/11

(54) **DICHTUNGSVORRICHTUNG FÜR EIN VERSCHIEBBARES FLÜGELPROFIL ALS SCHIEBEFLÜGEL ODER VERSCHIEBBAREN HEBE-SCHIEBEFLÜGEL EINES FENSTERS ODER EINER TÜR**

(30) Priorität: 28.01.2025 DE 202025100410 U
(71) Anmelder: Siegenia-Aubi KG, 57234 Wilnsdorf (DE)
(72) Erfinder: Berens, Wolfgang, 54427 Kell am See (DE); Petry, Louisa, 54411 Hermeskeil (DE)
(74) Vertreter: Freudenberg, Thomas

(57) **Zusammenfassung**

Die Erfindung betrifft eine Dichtungsvorrichtung 1 für ein verschiebbares Flügelprofil 2 als Schiebeflügel oder einen verschiebbaren Hebe-Schiebeflügel eines Fenster oder einer Tür 3, mit einer Dichtleiste 4, die in einem Stoßbereich 5 einer sogenannten Verschlussseite an einem vertikalen Rahmenholm 6 eines Rahmenprofils 7 angeordnet ist und einen Spalt 8 zwischen einem vertikalen Flügelholm 9 eines geschlossenen Flügelprofils 10 des Fensters oder einer Tür 3 abdichtet und sichert, wobei die Dichtleiste 4 jeweils voneinander beabstandet Riegelelemente 11, 11' aufnimmt, die mit am Flügelprofil 2 befestigten und mit einem Betätigungsmechanismus 12 verschiebbaren Riegelelementen 13, 13' in einer Schließlage des Fensters oder der Tür 3 in Wirkverbindung stehend ein Verriegeln erreichen, wobei an zumindest einem Ende 32 des vertikalen Rahmenholms 6 beim Übergang zum horizontalen Rahmenholm 47 dem sogenannten Stoßbereich ein Füllstück 11, 11' angeordnet ist,

## Beschreibung

Die Erfindung betrifft eine Dichtungsvorrichtung für ein verschiebbares Flügelprofil als Schiebeflügel oder einen verschiebbaren Hebe-Schiebeflügel eines Fenster oder einer Tür, mit einer Dichtleiste, die in einem Stoßbereich einer sogenannten Verschlussseite an einem vertikalen Rahmenholm eines Rahmenprofils angeordnet ist und einen Spalt zwischen einem vertikalen Flügelholm eines geschlossenen Flügelprofils des Fensters oder einer Tür nach dem Oberbegriff des Anspruchs 1 abdichtet und sichert.

Verschiebbare Flügelprofile als Schiebeflügel oder verschiebbare Hebe-Schiebeflügel eines Fensters oder einer Tür, sind in verschiedensten Ausführungen bekannt und bestehen im einfachsten Fall aus einem in einem äußeren Rahmenprofil zum Öffnen und Schließen verschiebbar angeordneten Flügelprofil und aus einem, ebenfalls im Rahmenprofil angeordneten, weiteren Tür- oder Fensterelement, beispielsweise einem Standflügel oder Festfeld.

Das geschlossene Flügelprofil kann an seiner, der Tür- oder Fensterelement abgewandten Seite, durch Betätigen eines im Flügelprofil vorgesehenen Betätigungsmechanismus am Rahmenprofil verriegelt und somit gegen unbefugtes Öffnen gesichert werden. Schiebeflügel werden gewöhnlich über- oder unterhalb des Rahmenprofils verschiebbar aufgenommen. Beim Öffnen, in der Regel mit einer Betätigungshandhabe an dem Flügelprofil von Hebe-Schiebeflügeln, wird das Flügelprofil mit den Dichtungen angehoben, wodurch es leichter läuft. Das geöffnete Flügelprofil lässt sich dann vor einem danebenliegenden Festteil schieben. Schiebeflügel oder Hebe-Schiebeflügel lassen sich je nach Ausführung lediglich schieben oder auch zusätzlich kippen. Beim Schließen wird der Schiebeflügel abgesenkt und somit die Dichtungen wieder angepresst. Das Öffnen und Schließen ist auch über elektrische, hydraulische oder pneumatische Aktuatoren möglich.

Eine Schwachstelle gegen unbefugtes Öffnen bildet aber der Stoßbereich einer sogenannten Verschlussseite, an dem sich das geschlossene Flügelprofil als Schiebeflügel oder Hebe-Schiebeflügel an das Rahmenprofil des Fensters oder der Tür anschließt. In diesem Stoßbereich kann unter Verwendung eines geeigneten Werkzeugs versucht werden, das geschlossene Flügelprofil von dem Rahmenprofil auseinander zu drücken, um so die Tür oder das Fenster gewaltsam zu öffnen.

Um dies zu verhindern und auch einen vertikalen Spalt auf der Verschlussseite zwischen dem Flügelprofil und dem Rahmenprofil zu schließen, sind bereits Sicherungsvorrichtungen für den Stoßbereich bekannt, und zwar in Form von einer am vertikalen Rahmenholm des Rahmenprofils befestigten Dichtungsvorrichtung. Diese ist bei Fenstern oder Türen aus einem Holzmaterial, ebenfalls aus Holz gefertigt. Vereinzelt wird eine Dichtungsvorrichtung aus einem Kunststoff für ein Holzfenster oder eine Holztür verwendet. Die Dichtungsvorrichtung weist dazu im Querschnitt einen ersten Profilabschnitt auf, der sich mit einem im Querschnitt zweiten Profilabschnitt an einem vertikalen Flügelholm des Flügelprofils formschlüssig fügen lässt. Dadurch lässt sich der Spalt bei geschlossenem Fenster oder der Tür auf der Verschlussseite schließen. Mit gleichzeitigem Überlappen und derartigem Hintergreifen des Flügelprofils zu der am Rahmenprofil befestigten Dichtungsvorrichtung, wird einem Versuch entgegengewirkt, das geschlossene Flügelprofil für ein gewaltsames Öffnen von dem Rahmenprofil weg auseinander zu drücken. Des Weiteren benötigt das Fenster oder die Tür, zum Schutz vor einem gewaltsamen Öffnungsversuch, am Rahmenprofil angeordnete Riegelelemente, die mit an einem Betätigungsmechanismus beweglich angeordneten Riegelelementen in einer verriegelten Schließlage zusammenwirken. Dazu werden die auf der Rahmenprofilseite angeordneten Riegelelemente an der Dichtungsvorrichtung und am Rahmenholm positioniert und befestigt.

Neben der aufwendigen Montage der Riegelelemente an der Dichtungsvorrichtung und damit an den vertikalen Rahmenholm des Rahmenprofils, bedingt durch eine für jeden weiteren Fenster- oder Türanschlag neue Lagejustierung der Riegelelemente, erweist sich außerdem die Befestigung an die vorgemerkte Lage als sehr anspruchsvoll. Insbesondere aus Holz gefertigte Fenster oder Türen bedürfen bei der Montage der Riegelelemente auf der Seite des vertikalen Rahmenholms eine zeitaufwendige Bearbeitung, welche sich auf die Kosten des Elementes auswirkt. Außerdem kommen der Einfachheit halber vorzugsweise Riegelelemente mit Riegelgliedern, beispielsweise mit einem Bolzen oder Pilzbolzen, für die Montage an den Rahmenholm und der am Rahmenholm angeordneten Dichtungsvorrichtung zum Einsatz, da die Riegelglieder sich durch eine vorbereitete Bohrung eindrehen lassen. Von einer Anordnung am vertikalen Rahmenprofil mit Riegeleingriffen, die eine Ausnehmung oder Aussparung zum Einführen und/ oder ein Hintergreifen eines Riegelgliedes aufweisen, wird bei Fenstern oder Türen aus Holz aufgrund der aufwendigen Bearbeitung und Montage abgesehen.

Dieses Problem ist bekannt und es sind entsprechende Dichtungsvorrichtungen auf dem Markt, die auch eine Befestigung von Riegelelementen mit einem Riegelelement oder einem Riegeleingriff an einer am vertikalen Rahmenholm angeordneten Dichtungsvorrichtung für einen Schiebeflügel oder einen verschiebbaren Hebe-Schiebeflügel eines Fensters oder einer Tür zulassen. Diese sind jedoch weiterhin aufwendig in der Montage, beanspruchen aufgrund unterschiedlicher Maße von Fenstern oder Türen mehrere Ausführungsvarianten und mehr Restabfall bei einem Zuschneiden der Dichtungsvorrichtung und beeinflussen nachteilig die Optik im Durchgangsbereich zwischen dem Rahmenprofil und dem durch Verschieben geöffneten Flügelprofil.

Durch die DE 102016119515 A1 ist eine Schiebetüreinheit mit einem Blendrahmen und einer innerhalb des Blendrahmens verschiebbaren Schiebetür bekannt geworden, bei der mindestens ein Beschlag verbaut ist. Über die Höhe eines Rahmenprofils des Blendrahmens werden mehrere Verriegelungsbolzen vorgesehen, die in Eingriff mit einem zugehörigen Verriegelungselement am Flügelprofil des Schiebeflügels gebracht werden können. Alternativ können auch über die Höhe eines Rahmenprofils der Schiebetür mehrere Verriegelungsbolzen vorgesehen werden, die jeweils mit einem Schließgehäuse am Blendrahmen in Eingriff gebracht werden. In einer Ausgestaltung ist ein Sperrelement vorgesehen, welches eine Betätigung einer Schiebetürverriegelung sperrt, wenn der Verriegelungsbolzen in einer eingefahrenen Position ist. Eine Verriegelung der Schiebetür findet dann statt, wenn der Verriegelungsbolzen in der ausgefahrenen Position ist und eine Verriegelung mit dem Verriegelungselement bewirken kann. Das Sperrelement kann dabei mit dem Verriegelungsbolzen oder einem mit dem Verriegelungsbolzen verbundenen Bauteil in Eingriff gebracht werden, um in der zurückgezogenen Position des Verriegelungsbolzens ein Betätigungselement zum Verriegeln der Schiebetür zu sperren. Das Betätigungselement zum Verriegeln der Schiebetür ist dann nur in einer ausgefahrenen Position des Verriegelungsbolzens vollständig bewegbar.

Die am Rahmenprofil befestigten Verriegelungselemente werden mit herkömmlichen Befestigungsschrauben montiert. Des Weiteren sind die Verriegelungselemente in aufwendig ausgefrästen Ausnehmungen am vertikalen Rahmenholm des Rahmenprofils platziert oder werden aufliegend am Rahmenholm angeschraubt. Bei der ausgefrästen Variante erweist sich die Optik als vorteilhaft, aber dem Aufwand zu Lasten mit sehr hohen Herstellungskosten. Eine Variante mit einer guten Optik, mit wenig Aufwand an Montage und kostengünstiger Herstellung, ist nicht bekannt.

Bekannt ist außerdem aus der EP 1571282 B1 ein Profilsystem für eine Schiebetür oder ein Schiebefenster, mit einem profilierten Element, das mit einer dem Boden eines Rahmenprofils angeordneten ersten Aufnahme verbunden ist, in diese in eine Richtung hineinragt, und im Wesentlichen parallel zu einer ersten und zu einer zweiten aufnehmenden Lasche ist und sich vertikal über die nahezu gesamte Länge des vertikalen Rahmenholms erstreckt, weiter einen Schließblock aufweist, der parallel zu der ersten und zu der zweiten Lasche in Richtung auf die innere Öffnung der Tür oder des Fensters hervorsteht.

Die bekannte Anordnung unterliegt dem Mangel, dass bei der in der Anwendung aufgezeigten Profilanordnung für Hebe- und/oder Schiebefenster oder -türen zusätzliche Profile für eine Abdichtung und ein Verriegeln des Fensters oder der Tür bereitgestellt werden müssen, was sich aufgrund der Vielzahl an Profilen auf die Herstellungskosten und Lagerkosten auswirkt, wodurch sich die Gesamtkosten des Fensters oder der Tür erhöhen. Des Weiteren bewirkt die bekannte Profilanordnung einen erhöhten Montageaufwand, wobei die Befestigungsmittel für die Profilanordnung und/ oder für die Riegelelemente auf der zum Rahmenholm weisenden Sichtseite zwischen dem Rahmenprofil und dem Flügelprofil erkennbar sind, was sich auch auf die Optik nachteilig auswirkt. Außerdem ist die Art und die Lageposition der Riegelelemente an die Profilanordnung bedingt durch den Profilquerschnitt immer wieder neu zu justieren.

Keines der bekannten Profilanordnungen weist eine Dichtungsvorrichtung auf, die unabhängig der Herstellung des Fensters oder der Tür und unbeeinträchtigt von möglichen Fertigungstoleranzen montiert werden kann, sowie auch zeitlich als auch voneinander getrennt die Dichtungsvorrichtung und die Riegelelemente am Rahmenholm des Rahmenprofils zu montieren. Außerdem geht aus keinem der bekannten Profilanordnungen eine Dichtungsvorrichtung hervor, welche die Befestigungsmittel für die Dichtungsvorrichtung vollständig abdeckt, den Stoßbereich und den Spalt oder den Zwischenraum zwischen dem vertikalen Rahmenholm des Rahmenprofils zum verschiebbaren Flügelprofil füllend überdeckt und eine gute Optik und eine erhöhte Sicherheit gegen unbefugtes Einwirken in einer verriegelten Schließlage des Flügelprofils zum Rahmenprofil mit dichtender Funktion, insbesondere bei Schlagregen, erzielt.

Der Erfindung liegt die Aufgabe zugrunde, eine funktionssichere und kompakte Dichtungsvorrichtung für ein verschiebbares Flügelprofil als Schiebeflügel oder einen verschiebbaren Hebe-Schiebeflügel eines Fenster oder einer Tür zur Verfügung zu stellen, welche die voranstehenden Nachteile behebt und mit guter Optik für das Fenster oder die Tür kostengünstig ist und auf einfache, schnelle, sichere und präzise Weise mit wenig Bauraum die Verriegelungsfunktion und Justierung der Riegelelemente des Schiebe- oder Hebe-Schiebebeschlags verbessert und zugleich zur Abdichtungsfunktion beiträgt.

Erfindungsgemäß wird die Aufgabe durch die Dichtungsvorrichtung für ein verschiebbares Flügelprofil als Schiebeflügel oder einen verschiebbaren Hebe-Schiebeflügel eines Fensters oder einer Tür nach Anspruch 1 gelöst. Vorteilhafte Ausgestaltungen der Erfindung ergeben sich aus den Merkmalen der Unteransprüche.

Wesentlich hierbei ist, dass die Dichtungsvorrichtung für ein verschiebbares Flügelprofil als Schiebeflügel oder einen verschiebbaren Hebe-Schiebeflügel eines Fenster oder einer Tür aus einer Dichtleiste und aus einem Füllstück besteht, die in einem Stoßbereich einer sogenannten Verschlussseite an einem vertikalen Rahmenholm eines Rahmenprofils angeordnet sind und einen Spalt zwischen einem vertikalen Flügelholm eines geschlossenen Flügelprofils des Fensters oder einer Tür abdichten und sichern. Dazu nimmt die Dichtleiste vorzugsweise in einem bestimmten Abstand voneinander Riegelelemente auf, die mit am Flügelprofil befestigten und mit einem Betätigungsmechanismus verschiebbaren Riegelelementen in einer Schließlage des Fensters oder der Tür in Wirkverbindung stehend ein Verriegeln erreichen. Von besonderem Vorteil ist, dass die Dichtleiste trotz unterschiedlicher Formgebung aufgrund unterschiedlicher Ausführungsvarianten einer am unteren horizontalen Rahmenholm des Rahmenprofils aufweisenden Laufschiene entsprechend der Höhe des Fensters oder der Tür mit einem geraden Schnitt an den jeweils freien Enden gekürzt werden kann. Dazu ist erfindungsgemäß an zumindest einem Ende des vertikalen Rahmenholms zwischen der Dichtleiste und dem Übergang zum horizontalen Rahmenholm, insbesondere dem unteren horizontalen Rahmenholm mit einer Bodenschwelle, dem sogenannten Stoßbereich das erfindungsgemäße Füllstück angeordnet. Um einer Vielzahl von Ausführungsvarianten mit unterschiedlicher Laufschienenkontur gerecht zu werden und für ein einfache und kostengünstige Herstellung der Dichtungsvorrichtung, besteht das Füllstück aus zwei Bauteilen, wobei eine Grundplatte die Positionierung und die Befestigung des Füllstücks erfüllt und ein Abdeckprofil die Ausführungsvarianten in Farbe und Form für das Fenster oder die Tür abdeckt. Außerdem ermöglicht das erfindungsgemäße Füllstück durch die zweigeteilte Variante eine kraftschlüssige Verbindung durch Befestigungselemente, vorzugsweise durch Befestigungsschrauben, an der Grundplatte, wobei das Abdeckprofil die Grundplatte mit den Befestigungselementen für eine gute Optik verdeckt. Mit Verbindung des Füllstücks durch die Befestigungselemente am vertikalen Rahmenholm, erreicht die Dichtungsvorrichtung mit der Dichtleiste und dem Füllstück im Bereich einer verriegelbaren Schließlage des Flügelprofils zum Rahmenprofil des verschiebbaren Hebe-Schiebeflügels des Fensters oder der Tür funktional eine gesicherte Wirkung gegen unbefugtes Einwirken und ein positiv abdichtendes Ergebnis vor Klimaeinflüssen.

Vorzugsweise sind dazu an der Grundplatte des Füllstücks vorgefertigte und vorplatzierte Bohrungen für die führende Montage der Befestigungsschrauben vorgesehen. Zum Schutz vor möglichem unbefugtem Eingriff der Außenseite des Fensters oder der Tür, sind die Befestigungsschrauben in vorteilhafter Weise durch das Abdeckprofil nicht sichtbar und unzugänglich angeordnet. Sektoral sind über die gesamte Länge der Dichtungsvorrichtung Bohrungen angeordnet, die ohne eine weitere Montagehilfe das Positionieren der Befestigungsschrauben und die schraubbare Befestigung der Dichtleiste und des Füllstücks ermöglichen.

Des Weiteren bilden die aus der Dichtungsvorrichtung bestehende Dichtleiste und das erfindungsgemäße Füllstück bei geschlossenem Schiebeflügel auf der verriegelten Verschlussseite des Fensters oder der Tür durch ein Über- bzw. Hintergreifen mit dem gegenüberliegend angeordneten vertikalen Flügelholm des Flügelprofils und den daran befestigten Dichtungen eine wirkverbundene Anlage. Im Bereich des Aufeinandertreffens am vertikal angeordneten Rahmenholm der jeweils freien Enden der Dichtleiste und dem erfindungsgemäßen Füllstück verbinden sich die Bauteile in vorteilhafter Weise nahezu unterbrechungslos zu einer Baueinheit und sichern den offenen Stoßbereich lückenlos ab. Der durchgängige Übergang der Dichtungsvorrichtung von dem oberen horizontalen Rahmenholm bis zum unteren horizontalen Rahmenholm oder der Bodenschwelle, verhindert außerdem vorrangig das Eindringen von Luft sowie Feuchtigkeit durch das Rahmensystem des Fensters oder der Tür. Damit gewinnt die Dichtungsvorrichtung auch mehr an Bedeutung in der Wärmedämmung, da die Energieentweichung ebenfalls einen kritischen Punkt darstellt. Eine hohe Dichtigkeit gegen ein mögliches Eindringen von Wasser durch Windlasten und Schlagregenbeanspruchung wird zusätzlich durch das komprimierte Anliegen der Dichtleiste und dem Füllstück bei geschlossenem Schiebeflügel erreicht.

Eine unerwünschte Leckage bei geschlossenem Schiebeflügel an der Stelle des Stoßbereiches, insbesondere im Übergangsbereich vom Horizontalbereich in den Vertikalbereich, wird schließlich mit dem Formschluss der zusammenhängenden Dichtungsvorrichtung, insbesondere durch das Füllstück, vermieden.

Eine einfache und leicht positionierbare Verbindung der Grundplatte mit dem Abdeckprofil wird durch eine formschlüssige Verbindung erzielt. Dazu weist die Grundplatte im Querschnitt eine Hinterschneidung auf, in welche das Abdeckprofil mit einem Steg hineinreicht. Die Hinterschneidung und der Steg sind zueinander kongruent ausgebildet, wobei die Querschnittsform der Hinterschneidung und des Stegs bei gleicher Wirkung unterschiedlich ausgeführt werden kann. Eine erste bevorzugte Ausführungsform im Querschnitt ist ein stegartiger Vorsprung an der Grundplatte, welcher von einer Nut am Abdeckprofil umgriffen oder von einem Vorsprung hintergriffen wird. Ebenso denkbar ist eine Ausführungsform, die im Querschnitt Schwalbenschwanzförmig geartet ist, wobei sich die Form in Richtung zum Abdeckprofil verjüngt. Außerdem ist eine kreisrunde Ausführung möglich, die sich bis hin zum Abdeckprofil über den äußeren Durchmesser verringert, so dass sich eine Hinterschneidung für eine formschlüssige Verbindung bildet. Bei allen möglichen Ausführungsvarianten nimmt das Abdeckprofil zu der Grundplatte eine gegen weiteres Verschieben gesicherte Position ein und bildet zusammen eine integrale Baueinheit.

In montierter Position des Füllstücks und der Dichtleiste am vertikalen Rahmenholm des Rahmenprofils, wird ein Spalt, der sich innerhalb des Stoßbereichs einer sogenannten Verschlussseite des vertikalen Flügelholm des Flügelprofils und dem vertikalen Rahmenholm eines Rahmenprofils auftut, geschlossen. Dabei liegt die Dichtungsvorrichtung, bestehend aus der Dichtleiste und dem erfindungsgemäßen Füllstück, an den oberen und unteren horizontalen Rahmenholmen abdichtend an, wobei alle Befestigungselemente der Dichtungsvorrichtung zur Verbindung an das Rahmenprofil verdeckt angeordnet sind.

In bevorzugter Optik bildet die Dichtungsvorrichtung mit einer Sichtfläche des Füllstücks und einer Sichtfläche der Dichtleiste eine ansatzlos flächenbündige Ebene, wobei die Grundplatte des Füllstücks von dem Abdeckprofil im Querschnitt nahezu vollständig umgriffen ist.

Einfach in der Herstellung und kostengünstig erweist sich das Füllstück, wenn die äußere Sichtfläche des Abdeckprofils aus zwei Seitenstegen und einer Deckschiene gebildet ist, welche im Querschnitt eine U-förmige Kontur ausbilden. Die zur Grundplatte weisenden freien Enden der Seitenstege des Abdeckprofils stützen sich in montierter Position mit einem Nutgrund einer am vertikalen Rahmenholm angeordneten Nut ab. Durch die abstützende Wirkung des Abdeckprofils mit der Grundplatte auf dem Nutgrund der Nut, werden entstehende Querkräfte, bespielweise beim Schließvorgang des Flügelprofils zum Rahmenprofil, leicht abgefangen.

Vorzugsweise ist dazu das Abdeckprofil aus einem Kunststoffmaterial gefertigt. Andere Materialien, beispielsweise metallische Werkstoffe, sind ebenso denkbar. Die Grundplatte ist hingegen vorzugsweise aus einem metallischen Werkstoff gefertigt, wobei auch andere Materialien einsetzbar sind.

Eine hohe Dichtigkeit der Dichtungsvorrichtung, insbesondere des Füllstücks, zwischen den Übergängen der Bauteileverbindung mit der Dichtleiste und der am unteren Rahmenholm angeordnet sogenannten Bodenschwelle wird dadurch erreicht, dass auf der zum Rahmenholm weisenden Anlagefläche der Grundplatte ein mit der Anlagefläche formgleiches Dichtungspad angeordnet ist. Das Dichtungspad ist dabei vorzugsweise aus einem abriebfesten Gummimaterial gefertigt. Ebenfalls lässt sich das Dichtungspad aus einem Weich-PVC oder aus einem Kautschukmaterial fertigen, welches sich aufgrund der Materialien als besonders witterungsbeständig erweist.

Einfach in der Montage und kostengünstig in der Fertigung erweist sich das Füllstück durch die an dem zweiten freien Ende angepasste der Form einer am horizontalen Rahmenholm angeordneten Laufschiene. Die Laufschiene ist in verschiedenen Varianten ausgeführt, wobei die Laufschiene erhaben, flächenbündig oder auch vertieft ausgebildet ist. Um allen Ausführungsvarianten der Laufschiene für den Einsatz der Dichtungsvorrichtung mit dem erfindungsgemäßen Füllstück gerecht zu werden, ist das Abdeckprofil in der Form entsprechend den unterschiedlichen Varianten der Laufschiene angepasst ausgebildet, wobei das Grundprofil mit einer entsprechenden Ausnehmung ausgebildet alle möglichen Ausführungsvarianten abbildet und die ursprüngliche Form beibehält. Die Größe der Ausnehmung orientiert sich dabei nach dem größten Querschnitt der Laufschiene. Da die Ausnehmung vollständig von dem Abdeckprofil überdeckt ist, entsteht kein Nachteil in der Optik.

Einfach in der Montage erweist sich das erfindungsgemäße Füllstück durch eine rastbare Verbindung der Grundplatte mit dem Abdeckprofil. Im gefügten Zustand bilden die Grundplatte und das Abdeckprofil ein integrales Bauteil mit überganglos planer Oberfläche auf der Sichtfläche. Ebenso denkbar ist eine klemmende Verbindung, die während des verschiebbaren Verbindens der zwei Bauteile erzeugt wird. Unabhängig der möglichen Verbindungsarten, lässt sich das Abdeckprofil von der Grundplatte in umgekehrter Reihenfolge der Montage auch wieder Demontieren.

Bei einer rastbaren Methode zum Fixieren einer Endlage des Abdeckprofils auf der Grundplatte, ist vorzugsweise eine Rastvorrichtung aus Rastnuten und Rastvorsprüngen gebildet, wobei die Rastnuten an Führungsflächen der Grundplatte angeordnet sind und die Rastvorsprünge den jeweiligen Innenwandungen des Abdeckprofils zugeordnet sind, welche in Endlage einander in Wirkverbindung stehen und die Grundplatte mit dem Abdeckprofil gegen weiteres Verschieben in Längsrichtung sichern.

Außerdem hat es sich als vorteilhaft auf die Funktion, Montage und Kosten des Beschlags erwiesen, dass die Dichtungsvorrichtung unabhängig vom Beschlag des Betätigungsgestänges und unabhängig der Herstellung des Fensters oder der Tür montierbar ist.

Weitere vorteilhafte Ausgestaltungen ergeben sich aus den Zeichnungen. Es zeigt:
- Fig. 1: eine perspektivische Darstellung einer von der Rauminnenseite dargestellten Vorderansicht eines Fensters oder einer Tür im leicht geöffneten Zustand, mit einer am vertikalen Rahmenholm des Rahmenprofils erfindungsgemäßen Dichtungsvorrichtung mit dem Füllstück und einem am Flügelprofil verdeckten aber zur Kenntlichmachung sichtbar dargestellten Betätigungsmechanismus und einer Verlagerungsvorrichtung für ein verschiebbares Flügelprofil als Schiebeflügel oder einen verschiebbaren Hebe-Schiebeflügel und mit einem am Rahmenprofil aufweisenden Standflügel,
- Fig. 2: eine perspektivische Darstellung im Ausschnitt nach Fig. 1 mit der am Rahmenprofil angeordneten Dichtungsvorrichtung, bestehend aus einer Dichtleiste mit Riegelelementen und dem erfindungsgemäßen Füllstück nach Fig. 1,
- Fig. 3: einen vergrößerten Ausschnitt des erfindungsgemäßen Füllstücks mit Sicht auf ein Abdeckprofil des Füllstücks nach Fig. 2,
- Fig. 4: einen Ausschnitt in einer Schnittdarstellung und einen vergrößerten Ausschnitt am vertikalen Rahmenholm des Fensters oder der Tür nach Fig. 2 im Schnitt des erfindungsgemäßen Füllstücks mit Kenntlichmachung der Einzelteile des Füllstücks mit dem Abdeckprofil, einer Grundplatte und einem Dichtungspad,
- Fig. 5: eine perspektivische Darstellung im Ausschnitt nach Fig. 1 mit der am Rahmenprofil angeordneten Dichtungsvorrichtung, bestehend aus einer Dichtleiste mit Riegelelementen und dem erfindungsgemäßen Füllstück in vormontierter Position,
- Fig. 6: einen vergrößerten Ausschnitt des erfindungsgemäßen Füllstücks mit Sicht auf ein Abdeckprofil und eine Grundplatte des Füllstücks nach Fig. 5,
- Fig. 7: eine perspektivische Darstellung eines Abdeckprofils des erfindungsgemäßen Füllstücks mit Sicht auf eine Anlagefläche,
- Fig. 8: eine perspektivische Darstellung einer Grundplatte des erfindungsgemäßen Füllstücks,
- Fig. 9: eine perspektivische Darstellung eines Dichtungspads des erfindungsgemäßen Füllstücks,
- Fig. 10: eine perspektivische Darstellung einer weiteren Ausführungsform eines Abdeckprofils des erfindungsgemäßen Füllstücks in Blickrichtung auf eine Sichtfläche,
- Fig. 11: eine perspektivische Darstellung einer weiteren Ausführungsform eines Abdeckprofils des erfindungsgemäßen Füllstücks in Blickrichtung auf eine Sichtfläche,
- Fig. 12: eine perspektivische Darstellung einer weiteren Ausführungsform eines Abdeckprofils des erfindungsgemäßen Füllstücks in Blickrichtung auf eine Sichtfläche,
- Fig. 13: einen vergrößerten Ausschnitt in einer Schnittdarstellung am vertikalen Rahmenholm des Fensters oder der Tür nach Fig. 1 und Fig. 2 im Schnitt des erfindungsgemäßen Füllstücks in einer zweiten Ausführungsvariante mit Kenntlichmachung einer Verbindung zwischen den Einzelteilen des Füllstücks mit dem Abdeckprofil und einer Grundplatte,
- Fig. 14: eine perspektivische Darstellung im vergrößerten Ausschnitt des erfindungsgemäßen Füllstücks mit Sicht auf ein Abdeckprofil und eine Grundplatte in vormontierter Position des Füllstücks nach Fig. 13.

Das in den Figuren mit 3 bezeichnete Fenster oder Tür, besteht im Wesentlichen aus einem äußeren Stock- oder Rahmenprofil 7, in welchem ein zum Öffnen und Schließen des Fensters oder der Tür 3 verschiebbares Flügelprofil 2 als Schiebeflügel oder Hebe-Schiebeflügel sowie ein Festfeld 40 vorgesehen sind.

Das Flügelprofil 2 nach Fig. 1, weist einen Flügelholm 41 und eine in diesem Rahmen vorgesehene Verglasung 42 auf. Das Festfeld 40 besteht im Wesentlichen aus dem Festrahmen 43 und der zugehörigen Verglasung 44.

Bei geschlossenem Flügelprofil 2 - nicht dargestellt -, ist dieses durch Riegelelemente 13' des Rahmenprofils 7 mit eingreifenden Riegelelementen 13 eines am Flügelprofil 2 vorgesehenen Betätigungsmechanismus 12 zumindest an der vertikalen Seite des Flügelprofils 2 am Rahmenprofil 7 verriegelt. Problematisch ist dabei nach Fig. 1 der Übergang oder ein Spalt 8 bildender Stoßbereich 5 auf der Verriegelungsseite zwischen dem geschlossenen Flügelprofil 2 und dem Rahmenprofil 7. Den Übergang auf der sogenannten Verriegelungsseite zwischen dem Flügelprofil 2 am vertikalen Flügelholm 9 und dem Rahmenprofil 7 am vertikalen Rahmenholm 6, gilt es zu sichern und abzudichten.

Die Fig. 1 der Zeichnung zeigt in einer perspektivischen Ansicht von einer Innenseite eines Raumes das Fenster oder eine Tür 3 mit der Profilanordnung, welche in dem feststehenden Rahmenprofil 7 auf einer ersten Seite das ortsfest montierte Flügelprofil bzw. ein Festfeld 40 aufweist. Auf einer zweiten Seite des Rahmenprofils 7 befindet sich dagegen die verriegelbare Schließlage des beweglichen Flügelprofils 2, insbesondere des verschiebbaren Flügelprofils 2 als Schiebeflügel oder des verschiebbaren Hebe-Schiebeflügels, mit einer am vertikalen Rahmenholm 6 des Rahmenprofils 7 befestigten Dichtungsvorrichtung 1, welche aus einer Dichtleiste 4 und einem erfindungsgemäßen Füllstück 11, 11' besteht. Das bewegliche Flügelprofil 2 ist dabei relativ zum feststehenden Rahmenprofil 7 und zum fest montierten Flügelprofil bzw. Festfeld 40 aus der nicht dargestellten verriegelten Schließlage des vertikalen Flügelholms 9 und aus einer zumindest dichtenden Lage des vertikalen Flügelholms 10 zum Festfeld 40 in die nach Fig. 1 gezeigt verschobene Lage verstellbar. Dabei verschiebt sich das bewegliche Flügelprofil 2 aus dem Bereich der Durchgangsöffnung des feststehenden Rahmenprofils 7 in Horizontalrichtung vor dem fest eingebauten Flügelprofil bzw. das feste Festfeld 40 mit einem Festrahmen 43, wie aus der Fig. 1 mit der Anzeige der Pfeilrichtung 45 ersichtlich ist.

Damit diese zwei Stellungen zum Anheben in Pfeilrichtung 46 und Verschieben in Pfeilrichtung 45 des Flügelprofils 2 relativ zum feststehenden Rahmenprofil 7 sowie zum fest montierten Flügelprofil bzw. zum Festfeld 40 möglich sind, ist zwischen dem Flügelprofil 2 und dem feststehenden Rahmenprofil 7 ein besonderer Betätigungsmechanismus 12, nämlich ein sogenannter Schiebebeschlag oder Hebe-Schiebebeschlag vorgesehen. Dieser weist nach Fig. 1 eine Betätigungshandhabe 35 am verschiebbaren Flügelprofil 2, einen Betätigungsmechanismus 12 mit einem Betätigungsgetriebe und ein Laufelement 36, 36' auf. Außerdem ist an dem Rahmenprofil 7 nach Fig. 1 am unteren und oberen horizontalen Rahmenholm 47, 48 eine Laufschiene 37, 38 für das an der unteren Laufschiene 37 angeordnete Laufelement 36, 36' und für ein an der oberen Laufschiene 38 nicht dargestelltes Gleitelement befestigt. Eine Verriegelungsvorrichtung mit Riegelelementen 13 am Betätigungsgetriebe des Betätigungsmechanismus 12 in Verbindung mit am Rahmenprofil 7 angeordneten Riegelelementen 13' nach Fig. 1 und Fig. 2, tragen zur Verriegelung bei und fördern die Längsbewegung des verschiebbaren Flügelprofils 2, gegebenenfalls im Zusammenwirken mit dem Betätigungsmechanismus 12 durch abgeschrägte Riegelglieder und/ oder Riegeleingriffe an der Dichtungsvorrichtung 1 des Rahmenprofils 7.

Die am Rahmenprofil 7 befestigte Dichtungsvorrichtung 1 nach Fig. 1, Fig. 2 und Fig. 5, ist durch einen Falzbereich 49 in einer Falzumfangsrichtung von dem Flügelprofil 2 getrennt gegenüberliegend angeordnet. Für eine Verlagerung des verschiebbaren Flügelprofils 2 relativ zu dem Rahmenprofil 7 in einer Richtung quer zur Hauptebene des Fensters oder der Tür 3, ist am Flügelprofil 2 der Betätigungsmechanismus 12 mit weiteren Funktionsbauteilen in Falzumfangsrichtung bewegbar verbunden angeordnet, wobei dem Flügelprofil 2 für eine zum Rahmenprofil 7 verschiebbare Verlagerung zumindest das Laufelement 36, 36' mit Laufrollen zugeordnet ist. Der am Flügelprofil 2 angeordnete Betätigungsmechanismus 12 umfasst für einer verriegelte Schließlage auf der Schließseite verschiebbare Riegelelemente 13, die mit jeweils an dem Rahmenprofil 7 und der Dichtungsvorrichtung 1 zugeordneten Riegelelementen 13' eine verriegelte Schließlage des Fensters oder der Tür 3 bilden. Mit vertikaler Anordnung der Dichtungsvorrichtung 1, bestehend aus einer Dichtleiste 4 und dem erfindungsgemäßen Füllstück 11, 11', am vertikalen Rahmenholm 6 des Rahmenprofils 7 lassen sich die Riegelelemente 13, 13', welche aus Riegelgliedern und/ oder Riegeleingriffen bestehen, form- und/oder kraftschlüssig in vorgegeben profilierte Formen einer nicht dargestellten Aufnahmenut positionierbar in die Dichtungsvorrichtung 1 nach Fig. 1 und Fig. 5 aufnehmend befestigen. Die Dichtleiste 4 und das erfindungsgemäße Füllstück 11, 11', schließen den Spalt 8 zwischen den Funktionsbauteilen, tauchen in den Falzbereich 49 des Flügelprofils 2 ein und sorgen mit schließendem Eingriff in verriegelter Schließlage des Fensters oder der Tür 3 für eine verbesserte Dichtung und eine erhöhte Einbruchsicherheit.

Je nach Größe des Fensters oder der Tür 3, oder Sicherheit gegen unbefugtes bzw. gewaltsames Öffnen, nimmt die Dichtleiste 4 nach Fig. 1 in einem vorgegebenen Abstand eine Anzahl von Riegelelementen 13' auf, die mit am Flügelprofil 2 befestigten und mit dem Betätigungsmechanismus 12 verschiebbaren Riegelelementen 13 in der verriegelten Schließlage des Fensters oder der Tür 3 in Wirkverbindung stehend ein sicheres Verriegeln erreichen.

Trotz unterschiedlicher Formgebung aufgrund unterschiedlicher Ausführungsvarianten einer am unteren horizontalen Rahmenholm 47 des Rahmenprofils 7 aufweisenden Laufschiene 37, lässt sich die Dichtleiste 4 entsprechend der Höhe des Fensters oder der Tür 3 nach Fig.1 mit einem geraden Schnitt an den jeweils freien Enden kürzen. Dazu ist an zumindest einem Ende des vertikalen Rahmenholms 6 zwischen der Dichtleiste 4 und dem Übergang zum horizontalen Rahmenholm 47 dem sogenannten Stoßbereich 5 das Füllstück 11, 11' angeordnet. Um einer Vielzahl von Ausführungsvarianten mit unterschiedlicher Laufschienenkontur gerecht zu werden und für eine einfache und kostengünstige Herstellung der Dichtungsvorrichtung 1, besteht das erfindungsgemäße Füllstück 11, 11' nach Fig. 4 bis Fig. 8 und Fig. 13 bis Fig. 14 aus zwei Bauteilen, wobei eine Grundplatte 14, 14' die Positionierung und die Befestigung des Füllstücks 11, 11' erfüllt und ein Abdeckprofil 15, 15' die Ausführungsvarianten in Farbe und Form für das Fenster oder die Tür 3 abdeckt. Außerdem ermöglicht das erfindungsgemäße Füllstück 11, 11' durch die zweigeteilte Variante eine kraftschlüssige Verbindung durch Befestigungselemente 16 nach Fig. 6, vorzugsweise durch Befestigungsschrauben, an der Grundplatte 14, 14', wobei das Abdeckprofil 15, 15' die Grundplatte 14, 14' mit den Befestigungselementen 16 für eine gute Optik nach Fig. 3, Fig. 4 und Fig. 13 verdeckt. Zur einfachen Aufnahme und Führung der Befestigungselemente 16 weist die Grundplatte 14, 14' nach Fig. 8 entsprechend Bohrungen 17 auf. Mit Verbindung des Füllstücks 11, 11' durch die Befestigungselemente 16 am vertikalen Rahmenholm 6 nach Fig. 6 und Fig. 14, erreicht die Dichtungsvorrichtung 1 mit der Dichtleiste 4 und dem Füllstück 11, 11' im Bereich einer verriegelbaren Schließlage des Flügelprofils 2 zum Rahmenprofil 7 des verschiebbaren Hebe-Schiebeflügels des Fensters oder der Tür 3 funktional eine gesicherte Wirkung gegen unbefugtes Einwirken und ein positiv abdichtendes Ergebnis vor Klimaeinflüssen.

Bei geschlossenem Schiebeflügel des Flügelprofils 2 - nicht dargestellt - bilden die aus der Dichtungsvorrichtung 1 bestehende Dichtleiste 4 und das erfindungsgemäße Füllstück 11, 11' auf der verriegelten Verschlussseite des Fensters oder der Tür 3 durch ein Über- bzw. Hintergreifen mit dem gegenüberliegend angeordneten vertikalen Flügelholm 9 des Flügelprofils 2 und den daran befestigten Dichtungen eine wirkverbundene Anlage. Im Bereich des Aufeinandertreffens der Dichtleiste 4 und dem erfindungsgemäßen Füllstück 11, 11' am vertikal angeordneten Rahmenholm 6 an den jeweils freien Enden 18, 19 nach Fig. 2 und Fig. 3, verbinden sich die Bauteile nahezu unterbrechungslos zu einer Baueinheit und dichten den Stoßbereich lückenlos ab. Der flächenbündige Übergang der Dichtungsvorrichtung 1 von dem oberen horizontalen Rahmenholm 48 bis zum unteren horizontalen Rahmenholm 47 oder der Bodenschwelle, verhindert außerdem vorrangig das Eindringen von Luft sowie Feuchtigkeit durch das Rahmensystem des Fensters oder der Tür 3. Damit gewinnt die Dichtungsvorrichtung 1 auch mehr an Bedeutung in der Wärmedämmung, da die Energieentweichung ebenfalls einen kritischen Punkt darstellt. Eine hohe Dichtigkeit gegen ein mögliches Eindringen von Wasser durch Windlasten und Schlagregenbeanspruchung wird zusätzlich durch das komprimierte Anliegen der Dichtungsvorrichtung 1 bei geschlossenem Schiebeflügel des Flügelprofils 2 erreicht.

Selbst die Stelle des Stoßbereichs der Dichtleiste 4 und des Füllstücks 11, 11' mit den jeweils freien Enden 18, 19 nach Fig. 3, wird mit dem präzisen Formschluss beider Bauteile dichtend geschlossen.

Eine formschlüssige Verbindung der Grundplatte 14, 14' mit dem Abdeckprofil 15, 15' wird durch eine Formgebung beider Bauteile nach Fig. 4 bis Fig. 8 erzielt. Dazu weist die Grundplatte 14 im Querschnitt nach Fig. 4 eine Hinterschneidung 20 auf, in welche das Abdeckprofil 15 mit einem Steg 21 hineinreicht. Die Hinterschneidung 20 und der Steg 21 sind zueinander angepasst ausgebildet, so dass eine wirkende Verbindung gegen weiteres Verschieben in Längsrichtung einer Längsachse 39 und ein sicherer Halt quer zum vertikalen Rahmenholm 6 erreicht wird. Die Querschnittsform der Hinterschneidung 20 und des Stegs 21 kann bei gleicher Wirkung unterschiedlich ausgeführt werden. Eine erste bevorzugte Ausführungsform im Querschnitt ist ein Steg gearteter Vorsprung 22 an der Grundplatte 14 nach Fig. 4 und Fig. 8, welcher von einem Vorsprung 23 am Abdeckprofil 15 hintergriffen oder nach einer weiteren nicht dargestellten Ausführungsform von einer Nut umgriffen wird. Ebenso denkbar zeigt eine weitere Formschluss verbindende Ausführungsform eines Füllstücks 11' mit einer Grundplatte 14' und einem Abdeckprofil 15' nach Fig. 13 und Fig. 14, die im Querschnitt Schwalbenschwanz 24 förmig geartet ist, wobei sich die Form in Richtung zum Abdeckprofil 15' verjüngt. Außerdem ist - nicht dargestellt - eine kreisrunde Ausführung möglich, die sich bis hin zum Abdeckprofil über den äußeren Durchmesser verringert, so dass sich eine Hinterschneidung für eine formschlüssige Verbindung bildet.

Bei allen möglichen Ausführungsvarianten nimmt das Abdeckprofil 15, 15' zu der Grundplatte 14, 14' eine gegen weiteres Verschieben gesicherte Position ein und bilden zusammen eine integrale Baueinheit.

In montierter Position des Füllstücks 11, 11' und der Dichtleiste 4 am vertikalen Rahmenholm 6 des Rahmenprofils 7, schließt sich ein nach Fig. 1 dargestellter Spalt 8, der sich innerhalb des Stoßbereichs 5 einer sogenannten Verschlussseite des vertikalen Flügelholms 9 des Flügelprofils 2 und dem vertikalen Rahmenholm 6 des Rahmenprofils 7 abbildet. Dabei liegt die Dichtungsvorrichtung 1, bestehend aus der Dichtleiste 4 und dem erfindungsgemäßen Füllstück 11, 11', an den oberen und unteren horizontalen Rahmenholmen 48, 47 abdichtend an, wobei alle Befestigungselemente 16 der Dichtungsvorrichtung 1 zur Verbindung an das Rahmenprofil 7 verdeckt angeordnet sind.

Alle aufgezeigten Ausführungsvarianten des erfindungsgemäßen Füllstücks entsprechen ebenfalls den nachstehend beschriebenen Eigenschaften. Nachfolgend werden ausschließlich die Bezugszeichen der ersten Ausführungsvariante benannt.

Nach den Figuren 1 und 2 bildet die Dichtungsvorrichtung 1 nach der ersten Ausführungsvariante mit einer Sichtfläche 25 des Füllstücks 11 und der Sichtfläche 26 der Dichtleiste 4 eine ansatzlos flächenbündige Ebene, wobei die Grundplatte 14 des Füllstücks 11 von dem Abdeckprofil 15 im Querschnitt nahezu vollständig umgriffen ist. Alle Ausführungsvarianten entsprechen ebenfalls den beschriebenen Eigenschaften.

Der äußeren Sichtfläche 25 des Füllstücks 11, welche die Sichtfläche 25 einer Deckschiene 28 des Abdeckprofils 15 ist, schließen sich im Querschnitt auf beiden Seiten weiterführend um etwa 90° abgewinkelt je zwei Seitenstege 27, 27' an, welche im Querschnitt nach Fig. 4 und Fig. 13 eine U-förmige Kontur ausbilden. Die zur Grundplatte 14, 14' weisenden freien Enden 29, 29' der Seitenstege 27, 27' des Abdeckprofils 15, stützen sich in montierter Position nach Fig. 4 mit der Grundplatte 14 auf einem Nutgrund 50 einer am vertikalen Rahmenholm 6 angeordneten Nut 51 ab. Durch die abstützende Wirkung des Abdeckprofils 15 und der Grundplatte 14 auf dem Nutgrund 50 in der Nut 51, werden entstehende Querkräfte, bespielweise beim Schließvorgang des Flügelprofils 2 zum Rahmenprofil 7, abgefangen.

Für eine Vielfalt von möglichen Ausführungen in unterschiedlichen Farben und eine leicht zu händelnde Montage, ist das Abdeckprofil 15 aus einem Kunststoffmaterial gefertigt. Andere Materialien, beispielsweise metallische Werkstoffe, sind ebenso denkbar. Die Grundplatte 14, welche nach den Figuren 2 bis 4 in montierter Lage am vertikalen Rahmenholm 6 von dem Abdeckprofil 15 überdeckt ist, ist für eine funktional stabile Lage aus einem metallischen Werkstoff gefertigt. Aufgrund der verdeckten Lage der Grundplatte 14, kann die Optik der Grundplatte 14 vernachlässigt werden, wobei sich der Schwerpunkt der Grundplatte 14 auf die Stabilität fokussiert.

Für eine hohe Dichtigkeit der Dichtungsvorrichtung 1 weist insbesondere das erfindungsgemäße Füllstück 11 zwischen dem Übergang der Bauteileverbindung mit der Dichtleiste 4 und der am unteren Rahmenholm 47 angeordneten Bodenschwelle auf der zum vertikalen Rahmenholm 6 weisenden Anlagefläche 30 der Grundplatte 14 nach Fig. 4 und Fig. 9 ein mit der Anlagefläche 30 formgleiches Dichtungspad 31 auf. Das Dichtungspad 31 ist dabei aus einem abriebfesten Gummimaterial gefertigt. Andere Materialien mit guter Dichteigenschaft sind ebenfalls einsetzbar.

Je nach Ausführung des Schiebeflügels oder des verschiebbaren Hebe-Schiebeflügels eines Fensters oder der Tür 3, ist die Laufschiene 37 erhaben, flächenbündig oder auch vertieft auf dem horizontalen Rahmenholm angeordnet. Nach den Figuren 7 bis 12 passt sich das Füllstück 11 an dem zweiten freien Ende 32 der Form der am horizontalen Rahmenholm 47 angeordneten Laufschiene 37 an. Um allen Ausführungsvarianten der Laufschiene 37 für den Einsatz der Dichtungsvorrichtung 1 mit dem erfindungsgemäßen Füllstück 11 gerecht zu werden, ist das Abdeckprofil 15 in der Form entsprechend den unterschiedlichen Varianten der Laufschiene 37 anpasst ausgebildet, wobei das Grundprofil 14 nach Fig. 6 und Fig. 8 mit einer entsprechenden Ausnehmung 55 ausgebildet alle möglichen Ausführungsvarianten abbildet und die ursprüngliche Form beibehält. Dazu passt sich die Größe und die Formgebung der Ausnehmung 55 dem größten Querschnitt der Laufschiene an.

Gegen weiteres Verschieben des erfindungsgemäßen Füllstücks 11 in Richtung zur Längsachse 39 ist die Grundplatte 14 mit dem Abdeckprofil 15 rastend verbunden. Im gefügten Zustand bilden die Grundplatte 14 und das Abdeckprofil 15 ein integrales Bauteil mit überganglos planer Oberfläche auf der Sichtfläche 25. Ebenso denkbar ist eine klemmende Verbindung, die während des verschiebbaren Verbindens der Grundplatte 14 mit dem Abdeckprofil 15 erzeugt wird. Unabhängig der möglichen Verbindungsarten, lässt sich das Abdeckprofil 15 von der Grundplatte 14 in umgekehrter Reihenfolge der Montage auch wieder demontieren.

Eine fixierte Endposition des Abdeckprofils 15 auf der Grundplatte 14 wird nach Fig. 6 bis 8 durch die Verbindung von Rastnuten 52, 52' und Rastvorsprüngen 53, 53' erreicht. Dazu sind die Rastnuten 52, 52' an den Innenwandungen 54, 54' der Seitenflächen 27, 27' des Abdeckprofils 15, 15' und die Rastvorsprünge 53, 53' an Führungsflächen 33, 33' der Grundplatte 14, 14' angeordnet.

Außerdem hat es sich als vorteilhaft auf die Funktion, Montage und Kosten des Beschlags erwiesen, dass die Dichtungsvorrichtung 1 unabhängig vom Beschlag des Betätigungsmechanismus 12 und unabhängig der Herstellung des Fensters oder der Tür 3 montierbar ist.

### Bezugszeichenliste

- 1: Dichtungsvorrichtung
- 2: Flügelprofil
- 3: Fenster oder Tür
- 4: Dichtleiste
- 5: Stoßbereich
- 6: Rahmenholm
- 7: Rahmenprofil
- 8: Spalt
- 9: Flügelholm
- 10: Flügelholm
- 11, 11': Füllstück
- 12: Betätigungsmechanismus
- 13, 13': Riegelelement
- 14, 14': Grundplatte
- 15, 15': Abdeckprofil
- 16: Befestigungselement
- 17: Bohrung
- 18: freies Ende (Dichtleiste)
- 19: freies Ende (Füllstück)
- 20: Hinterschneidung
- 21: Steg
- 22: Vorsprung
- 23: Vorsprung
- 24: Schwalbenschwanz
- 25: Sichtfläche (Füllstück)
- 26: Sichtfläche (Dichtleiste)
- 27, 27': Seitensteg
- 28: Deckschiene
- 29, 29': freies Ende (Seitensteg des Abdeckprofils)
- 30: Anlagefläche
- 31: Dichtungspad
- 32: freies Ende (Füllstück)
- 33, 33': Führungsfläche
- 35: Betätigungshandhabe
- 36, 36': Laufelement
- 37: Laufschiene
- 38: Laufschiene
- 39: Längsachse
- 40: Festfeld
- 41: Flügelholm
- 42: Verglasung
- 43: Festrahmen
- 44: Verglasung
- 45: Pfeilrichtung
- 46: Pfeilrichtung
- 47: Rahmenholm, unten
- 48: Rahmenholm, oben
- 49: Falzbereich
- 50: Nutgrund
- 51: Nut
- 52, 52': Rastnut
- 53, 53': Rastvorsprung
- 54, 54': Innenwand
- 55: Ausnehmung

## Patentansprüche

1. Dichtungsvorrichtung (1) für ein verschiebbares Flügelprofil (2) als Schiebeflügel oder einen verschiebbaren Hebe-Schiebeflügel eines Fenster oder einer Tür (3), bestehend aus einer Dichtleiste (4), die in einem Stoßbereich (5) einer sogenannten Verschlussseite an einem vertikalen Rahmenholm (6) eines Rahmenprofils (7) angeordnet ist und einen Spalt (8) zwischen einem vertikalen Flügelholm (9) eines geschlossenen Flügelprofils (2) des Fensters oder einer Tür (3) abdichtet und sichert, wobei die Dichtleiste (4) jeweils voneinander beabstandet Riegelelemente (13') aufnimmt, die mit am Flügelprofil (2) befestigten und mit einem Betätigungsmechanismus (12) verschiebbaren Riegelelementen (13) in einer Schließlage des Fensters oder der Tür (3) in Wirkverbindung stehend ein Verriegeln erreichen,
**dadurch gekennzeichnet,**
**dass** an zumindest einem Ende (32) des vertikalen Rahmenholms (6) beim Übergang zum horizontalen Rahmenholm (47) dem sogenannten Stoßbereich (5) ein Füllstück (11, 11') angeordnet ist, wobei das Füllstück (11, 11') aus einer Grundplatte (14, 14') und einem Abdeckprofil (15, 15') bestehend mit einem ersten freien Ende (19) an ein freies Ende (18) der Dichtleiste (4) heranreicht und mit einem zweiten freien Ende (32) eine formschlüssige Anlage zum horizontalen Rahmenholm (47) bildet, wobei die Grundplatte (14, 14') mittels eines Befestigungselementes (16) eine kraftschlüssige Verbindung mit dem vertikalen Rahmenholm (6) eingeht und das Abdeckprofil (15, 15') das Befestigungselement (16) überdeckt.

2. Dichtungsvorrichtung (1) nach Anspruch 1,
**dadurch gekennzeichnet,**
**dass** die Grundplatte (14, 14') und das Abdeckprofil (15, 15') eine formschlüssige Verbindung eingehen und als integrale Baueinheit das Füllstück (11, 11') ausbilden.

3. Dichtungsvorrichtung (1) nach Anspruch 1,
**dadurch gekennzeichnet,**
**dass** die Grundplatte (14, 14') im Querschnitt eine Hinterschneidung (20) aufweist, in welche das Abdeckprofil (15, 15') mit einem Steg (21) hineinreicht.

4. Dichtungsvorrichtung (1) nach Anspruch 2,
**dadurch gekennzeichnet,**
**dass** das Abdeckprofil (15, 15') die Grundplatte (14, 14') in Richtung zur Längsachse (39) des Füllstücks (11, 11') verschiebbar überdeckt und eine verbindende Endlage einnimmt.

5. Dichtungsvorrichtung (1) nach Anspruch 1,
**dadurch gekennzeichnet,**
**dass** mit montierter Anordnung der Dichtungsvorrichtung (1) die Sichtfläche (25) des Füllstücks (11, 11') und die Sichtfläche (26) der Dichtleiste (4) eine ansatzlos flächenbündige Ebene bilden, wobei die Grundplatte (14, 14') im Querschnitt von dem Abdeckprofil (15, 15') nahezu vollständig umgriffen ist.

6. Dichtungsvorrichtung (1) nach Anspruch 1,
**dadurch gekennzeichnet,**
**dass** die äußere Sichtfläche (25) des Abdeckprofils (15, 15') aus zwei Seitenstegen (27, 27') und einer Deckschiene (28) gebildet ist, welche im Querschnitt eine U-förmige Kontur ausbilden, wobei sich die Seitenstege (27, 27') mit den freien Enden (29, 29') und mit der Grundplatte (14, 14') auf einen Nutgrund (50) einer am vertikalen Rahmenholm (6) angeordneten Nut (51) abstützen.

7. Dichtungsvorrichtung (1) nach Anspruch 1,
**dadurch gekennzeichnet,**
**dass** die Grundplatte (14, 14') auf der zum Rahmenholm (6) weisenden Anlagefläche (30) ein Dichtungspad (31) aufweist.

8. Dichtungsvorrichtung (1) nach Anspruch 1,
**dadurch gekennzeichnet,**
**dass** das Füllstück (11, 11') mit dem zweiten freien Ende (32) der Form einer am horizontalen Rahmenholm (47) angeordneten Laufschiene (37) angepasst ist, wobei sich das Abdeckprofil (15, 15') in der Form entsprechend unterschiedlichen Varianten der Laufschiene (37) anpasst und die Grundplatte (14, 14') die ursprüngliche Form beibehält.

9. Dichtungsvorrichtung (1) nach Anspruch 1,
**dadurch gekennzeichnet,**
**dass** das Füllstück (11,11') eine fixierte Verbindung zwischen der Grundplatte (14, 14') und dem Abdeckprofil (15, 15') eingeht, wobei die Grundplatte (14, 14') an den Führungsflächen (33, 33') voneinander beabstandet Rastnuten (52, 52') aufweist und den jeweiligen Innenwandungen (54, 54') des Abdeckprofils (15, 15') komplementär dazu Rastvorsprünge (53, 53') zugeordnet sind, welche in Endlage einander in Wirkverbindung stehend ein weiteres Verschieben in Richtung zur Längsachse (39) unterbinden.
